# EUROPÄISCHE PATENTSCHRIFT

(11) **EP 2 982 485 B1**
(45) Veröffentlichungstag und Bekanntmachung des Hinweises auf die Patenterteilung: **21.02.2018**
(21) Anmeldenummer: 15002204.4
(22) Anmeldetag: 25.07.2015
(51) Int. Cl.: B27M 1/08, B23D 47/02, B27B 31/00

(54) **VORRICHTUNG UND VERFAHREN ZUR DURCHFÜHRUNG VON KAPPSCHNITTEN AN WERKSTÜCKEN AUS HOLZ**
DEVICE AND METHOD FOR MAKING CHOP CUTS IN WORK PIECES MADE OF WOOD
DISPOSITIF ET PROCEDE D'EXECUTION DE COUPES TRANSVERSALES SUR DES PIECES EN BOIS

(30) Priorität: 04.08.2014 DE 102014011689
(43) Veröffentlichungstag der Anmeldung: 10.02.2016
(73) Patentinhaber: Weinig Dimter GmbH & Co. KG, 89257 Illertissen (DE)
(72) Erfinder: Heinz, Alois, 89299 Unterroth (DE); Locherer, Herbert, 88471 Laupheim (DE)
(74) Vertreter: Kohl, Karl-Heinz

(56) Entgegenhaltungen:
- EP-A1- 2 251 169
- WO-A1-2005/113206

## Beschreibung

Die Erfindung betrifft eine Vorrichtung zur Durchführung von Kappschnitten an Werkstücken aus Holz nach dem Oberbegriff des Anspruches 1 sowie ein Verfahren zur Durchführung von Kappschnitten an Werkstücken aus Holz nach dem Oberbegriff des Anspruches 8. Eine solche Vorrichtung und ein solches Verfahren sind aus dem Dokument WO2005113206A1 bekannt. Es sind Vorrichtungen bekannt, bei denen die Transporteinrichtung zum Zuführen der Werkstücke an den Vorschub der Kappsäge direkt gekoppelt ist. Solche Vorrichtungen haben nur einen geringen Durchsatz, weil die Werkstücke so lange nicht transportiert werden können, wie das jeweils vorausgehende Werkstück durch die Kappsäge bearbeitet wird.
Es sind weiter Vorrichtungen bekannt, bei denen die Transporteinrichtung einen eigenen Antrieb aufweist, der nach einem Signal der Kappsäge das nächste Werkstück zuführt. Auch bei solchen Vorrichtungen ist der Durchsatz verhältnismäßig gering.
Es sind schließlich Vorrichtungen bekannt, bei denen die Werkstücke mittels eines geregelten Antriebes der Sägestation so zugeführt werden, dass der Abstand aufeinanderfolgender Werkstücke bei der Übergabe an die Kappsäge gering ist.

Der Erfindung liegt die Aufgabe zugrunde, die gattungsgemäße Vorrichtung und das gattungsgemäße Verfahren so auszubilden, dass bei einfacher Ausbildung und hohem Durchsatz Kappschnitte zur Entfernung von Werkstückfehlern zuverlässig durchgeführt werden können.
Diese Aufgabe wird bei der gattungsgemäßen Vorrichtung erfindungsgemäß mit den kennzeichnenden Merkmalen des Anspruches 1 und beim gattungsgemäßen Verfahren erfindungsgemäß mit den kennzeichnenden Merkmalen des Anspruches 8 gelöst.
Bei der erfindungsgemäßen Vorrichtung werden die Werkstücke auf der Transporteinrichtung in Richtung auf die Sägestation transportiert. An dem der Sägestation zugewandten Ende der Transporteinrichtung befindet sich eine Rückhalte/Staueinheit. Sie sorgt dafür, dass die Werkstücke an ihr aufgehalten werden. Dies hat zur Folge, dass die Werkstücke in einem Strang hintereinander derart angeordnet sind, dass sie mit ihren Stirnseiten aneinander liegen. Die Transporteinrichtung mit der Rückhalte/Staueinheit bildet dadurch einen Pufferbereich, in dem die Werkstücke zunächst gepuffert werden. Die Rückhalte/Staueinheit wird unabhängig vom Transportelement der Transporteinrichtung angetrieben, wobei die von ihr ausgeübte Vorschubgeschwindigkeit auf die Werkstücke kleiner ist als die vom Transportelement der Transporteinrichtung erzeugte Vorschubgeschwindigkeit. Dadurch kann in sehr einfacher Weise der Werkstückstrang gebildet werden.

Zwischen der Rückhalte/Staueinheit und der Sägestation befindet sich erfindungsgemäß die Übergabetransporteinrichtung, mit der die Werkstücke der Sägestation zugeführt werden. Da der Antrieb des Transportelementes der Übergabetransporteinrichtung vom Antrieb der Rückhalte/Staueinheit entkoppelt ist, besteht die Möglichkeit, die Werkstücke beschleunigt weiterzutransportieren. Mit der Rückhalte/Staueinheit werden die Werkstücke zunächst nur mit geringer Geschwindigkeit dem Transportelement der Übergabetransporteinrichtung zugeführt. Sobald die Werkstücke von diesem Transportelement erfasst werden, werden sie beschleunigt weiter transportiert. Dies hat zur Folge, dass die Werkstücke voneinander getrennt werden, so dass sie nicht mehr mit ihren Stirnseiten aneinander liegen. Da die Antriebe der Übergabetransporteinrichtung und der Rückhalte/Staueinheit voneinander entkoppelt oder gekoppelt sind mit einer Übersetzung ins Schnelle, können die Antriebe so gesteuert bzw. geregelt werden, dass die Werkstücke mit minimalem Abstand zur Kappsäge in der Sägestation gelangen, obgleich die Werkstücke auf der Transporteinrichtung zunächst zu einem Strang aneinander liegend angeordnet waren. Auf diese Weise kann trotz einfacher Ausbildung der Vorrichtung ein hoher Durchsatz an Werkstücken erreicht werden.

Vorteilhaft wird die Rückhalte/Staueinheit durch ein Rollenpaar gebildet. Die beiden Rollen bilden einen Rollenspalt, durch den die Werkstücke transportierbar sind. Wenigstens eine der beiden Rollen ist drehbar angetrieben, so dass die Werkstücke zuverlässig durch den Rollenspalt zur nachfolgenden Übergabetransporteinrichtung gefördert werden können.

Eine optimale Betriebsweise der Vorrichtung ergibt sich, wenn der Antrieb der Rückhalte/Staueinheit regelbar ist.

Damit die Werkstücke zuverlässig durch den Rollenspalt transportiert werden können, liegen die Rollen unter Druck an den Werkstücken an.

Die Übergabetransporteinrichtung weist bei einer vorteilhaften Ausbildung Druckrollen auf, die einem Transportelement der Übergabetransporteinrichtung gegenüberliegen und unter Druck auf den Werkstücken aufliegen.

Damit ein zuverlässiger Transport der Werkstücke durch die Vorrichtung sichergestellt ist, entspricht die Länge des Transportelementes der Übergabetransporteinrichtung mindestens der maximalen Länge der Werkstücke.

Um den Transport der Werkstücke zur Kappsäge der Sägestation zu optimieren, ist im Bereich der Übergabetransporteinrichtung in vorteilhafter Weise wenigstens ein Sensor vorgesehen, der vorzugsweise eine Fotozelle ist. Mit dem Sensor kann die Position der Werkstücke auf dem Transportelement der Übergabetransporteinrichtung erfasst werden. Insbesondere wenn das Transportelement über einen geregelten Antrieb angetrieben wird, kann auf diese Weise unter Berücksichtigung der jeweiligen Position des Werkstückes der Abstand aufeinanderfolgender Werkstücke innerhalb der Sägestation minimiert werden.

Bei einer bevorzugten Ausbildung sind die Antriebe der Transportelemente der Transporteinrichtung und der Übergabetransporteinrichtung, der Rückhalte/Staueinheit und der Transporteinrichtung im Bereich der Kappsäge in der Sägestation an eine Steuerung angeschlossen. Sie kann dann in Abhängigkeit der vorhandenen Daten die einzelnen Antriebe so steuern oder bevorzugt auch regeln, dass ein optimaler Durchsatz der Werkstücke durch die Vorrichtung erreicht wird.

Beim erfindungsgemäßen Verfahren werden die Werkstücke zunächst so aufgestaut, dass sie mit ihren Stirnseiten aneinander liegend einen durchgehenden Strang bilden. Die Werkstücke werden anschließend einzeln so beschleunigt weitertransportiert, dass sie wieder Abstand voneinander haben. Die Werkstücke können dann zuverlässig der Kappsäge in der Sägestation zugeführt werden. Im Bereich der Übergabetransporteinrichtung wird die Position der Werkstücke erfasst, die beim Zuführen der Werkstücke zur Sägestation berücksichtigt wird.

Ein guter Durchsatz der Werkstücke wird erreicht, wenn die Beschleunigung der Werkstücke in Abhängigkeit vom Transport der Werkstücke in der Sägestation im Bereich der Kappsäge durchgeführt wird. Dann kann das jeweils nachfolgende Werkstück so zugeführt werden, dass der Abstand zum vorausgehenden Werkstück minimal ist. Hierbei ist der Abstand vorteilhaft nur so gering, dass aufeinanderfolgende Werkstücke im Übergabebereich an die Kappsäge innerhalb der Sägestation einander gerade nicht berühren.

Um einen hohen Durchsatz zu erreichen, ist es von Vorteil, wenn die Zuführgeschwindigkeit des jeweils nachfolgenden Werkstückes in die Sägestation geregelt wird. Mit der Regelung ist es möglich, in Abhängigkeit von der Bearbeitungszeit des jeweils vorausgehenden Werkstückes in der Sägestation die Zuführgeschwindigkeit des nachfolgenden Werkstückes optimal einzustellen.

Bevorzugt wird die Zuführgeschwindigkeit des jeweils nachfolgenden Werkstückes in der Übergabetransporteinrichtung variabel geregelt, wodurch der Durchsatz der Werkstücke weiter optimiert werden kann.

Bevorzugt wird die Zuführgeschwindigkeit des jeweils nachfolgenden Werkstückes in der Übergabetransporteinrichtung laufend in einer Steuerung neu errechnet. Somit kann der Abstand zwischen aufeinanderfolgenden Werkstücken stets klein bzw. minimal gehalten werden.

Von Vorteil ist es, wenn die Steuerung mit einer fließenden Positionsverfolgung der Werkstücke arbeitet. Dadurch können die verschiedenen Antriebe für die jeweiligen Transportelemente optimal aufeinander abgestimmt werden.

Die vermessenen Werte der Werkstücke werden vorteilhaft gespeichert.

Die erfassten und die abgespeicherten Werte können dann zur Regelung der Zuführgeschwindigkeit der Werkstücke herangezogen werden.

Bei einer Ausführungsform werden die jeweils nachfolgenden Werkstücke ohne Unterbrechung der Zuführgeschwindigkeit in der Übergabetransporteinrichtung der Sägestation zugeführt.

Vorteilhaft ist der Antrieb zum Transport der nachfolgenden Werkstücke mittels der Übergabetransporteinrichtung vom Antrieb der Werkstücke in der Sägestation entkoppelt. Dadurch kann der Transport der Werkstücke innerhalb der Sägestation im Stop-and-go-Verfahren erfolgen, während die Zuführung der Werkstücke zur Sägestation kontinuierlich, gegebenenfalls auch mit variabler Geschwindigkeit erfolgt.

Der Anmeldungsgegenstand ergibt sich nicht nur aus dem Gegenstand der einzelnen Patentansprüche, sondern auch durch alle in den Zeichnungen und der Beschreibung offenbarten Angaben und Merkmale. Sie werden, auch wenn sie nicht Gegenstand der Ansprüche sind, als erfindungswesentlich beansprucht, soweit sie einzeln oder in Kombination gegenüber dem Stand der Technik neu sind.

Weitere Merkmale der Erfindung ergeben sich aus den weiteren Ansprüchen, der Beschreibung und der Zeichnung.

Die Erfindung wird anhand eines in der Zeichnung dargestellten Ausführungsbeispieles näher erläutert. Es zeigen
- Fig. 1: in schematischer Darstellung und in Seitenansicht eine erfindungsgemäße Vorrichtung zum Kappsägen von Werkstücken,
- Fig. 2: eine Draufsicht auf die Vorrichtung gemäß Fig. 1.
der Erfindung werden Werkstücke 1 in Form von länglichen Hölzern einer Sägestation 2 zugeführt, in der in den Werkstücken 1 befindliche Fehler mittels einer (nicht dargestellten) Kappsäge herausgeschnitten werden. Die Länge der Werkstücke 1 ist kleiner als etwa 1200 mm.

Der Sägestation 2 vorgeschaltet ist ein Pufferbereich 3, in dem die Werkstücke 1 so aufgestaut werden, dass sie mit ihren Stirnseiten 4 aneinander liegen. Der Pufferbereich 3 hat wenigstens eine Transporteinrichtung 5, mit der die Werkstücke 1 in Transportrichtung 6 in Richtung auf die Sägestation 2 transportiert werden. Die Transporteinrichtung 5 hat ein Transportelement 7, das ein endlos umlaufendes Transportband oder eine endlos umlaufende Kette sein kann, die in Transportrichtung 6 angetrieben wird. Als Transportelement kann auch eine Rollenbahn vorgesehen sein, deren angetriebene Rollen die Werkstücke 1 in Transportrichtung 6 transportieren.

Der Pufferbereich 3 bzw. die Transporteinrichtung 5 hat am in Transportrichtung 6 vorderen Ende ein Rollenpaar 8, das um horizontale Achsen drehbare Rollen aufweist, die sich im Bereich oberhalb und unterhalb des Transportweges der Werkstücke 1 in Richtung auf die Sägestation 2 befinden. Das Rollenpaar 8 wird unabhängig vom Transportelement 7 angetrieben. Damit ein zuverlässiger Transport der Werkstücke 1 erreicht wird, liegen die Rollen 8 unter Druck an der Ober- und an der Unterseite der jeweiligen Werkstücke 1 an. Zum Druckaufbau ist es möglich, die Rollen 8 hydraulisch oder pneumatisch oder auch mittels Federkraft gegen das Werkstück 1 zu belasten. Der Druck, unter dem die Rollen 8 am Werkstück 1 anliegen, wird so eingestellt, dass ein Schlupf der Werkstücke 1 zwischen den Rollen 8 vermieden wird. Um die Werkstücke 1 im Rollenspalt zu transportieren, können beide Rollen 8, aber auch nur eine der beiden Rollen um die horizontale Achse drehbar angetrieben sein. Insbesondere wenn die Rollen 8 hydraulisch oder pneumatisch druckbelastet werden, können die entsprechenden Hydraulik- bzw. Pneumatikzylinder so gesteuert werden, dass der Anpressdruck der Rollen 8 an der Ober- und der Unterseite der Werkstücke 1 ausreichend hoch ist, um einen Schlupf des Werkstückes 1 zwischen den Rollen zu verhindern. Hierbei ist es möglich, durch geeignete Sensoren den Anpressdruck der Rollen am Werkstück 1 zu überwachen. Sollten die Sensoren einen Schlupf zwischen den Werkstücken 1 und den Rollen 8 erkennen, erzeugen die Sensoren ein entsprechendes Signal, mit dem die Hydraulik- bzw. Pneumatikzylinder so angesteuert werden, dass der Anpressdruck erhöht wird, bis der Schlupf verschwunden ist.

Im Betrieb werden die Rollen 8 so drehbar angetrieben, dass die von ihnen erfassten Werkstücke 1 eine geringere Geschwindigkeit haben als die auf dem Transportelement 7 der Transporteinrichtung 5 geförderten nachfolgenden Werkstücke 1. Auf diese Weise stauen sich die Werkstücke 1 derart auf der Transporteinrichtung 5, dass sie mit ihren Stirnseiten 4 aneinander liegen, wie dies in den Fig. 1 und 2 dargestellt ist.

Die Rollen 8 werden vorteilhaft mittels eines geregelten Antriebes drehbar angetrieben, der ein Servoantrieb, ein FU-Antrieb oder ein Hydraulikantrieb sein kann. Der geregelte Antrieb erlaubt eine optimale Einstellung der Transportgeschwindigkeit der Werkstücke 1. Die Regelung erfolgt sowohl im Hinblick auf die Geschwindigkeit des Transportelementes 7 als auch im Hinblick auf die Transportgeschwindigkeit einer dem Rollenpaar nachgeschalteten Transporteinrichtung 9, die eine Übergabetransporteinrichtung bildet, mit der die Werkstücke 1 der Sägestation 2 übergeben werden. Die Transporteinrichtung 9 hat ein Transportelement 10, das vorteilhaft ein endlos umlaufendes Transportband ist. Anstelle des Transportbandes kann auch wenigstens eine endlos umlaufende Kette oder eine Rollenbahn vorgesehen sein. Das Transportelement 10 wird so angetrieben, dass die auf ihr aufliegenden Werkstücke 1 der nachfolgenden Sägestation 2 zugeführt werden. Um einen sicheren Transport der Werkstücke 1 mittels des Transportelementes 10 zu gewährleisten, befinden sich mit Abstand oberhalb des Transportelementes 10 Druckrollen 11, die unter Druck auf den Werkstücken 1 bei ihrem Transport mittels der Transporteinrichtung 9 aufliegen. Zur Anpassung an unterschiedliche Werkstückdicken sind die Druckrollen 11 senkrecht zum Transportelement 10 verstellbar. Die Druckrollen 11 verhindern ein Verrutschen der Werkstücke 1 auf dem Transportelement 10.

Der Antrieb für das Transportelement 10 erfolgt unabhängig vom Antrieb des Rollenpaares 8 sowie des Transportelementes 7 der Transporteinrichtung 5.

Der Antrieb des Transportelementes 10 kann auch mittels eines geregelten Antriebes erfolgen.

Das Transportelement 10 hat eine Länge, die mindestens der maximalen Länge der Werkstücke 1 entspricht. Dadurch ist sichergestellt, dass auch das längste Werkstück 1 vollständig auf dem Transportelement 10 aufliegt und nicht mehr in den Spalt zwischen dem Rollenpaar 8 ragt. Die Druckrollen 11 sind mit Abstand in Transportrichtung 6 der Werkstücke 1 hintereinander angeordnet. Dabei ist der Abstand aufeinander folgender Druckrollen 11 so klein, dass auch sehr kurze Werkstücke 1 von den Druckrollen 11 erfasst werden können.

Beim Betrieb der Vorrichtung wird das Transportelement 10 so angetrieben, dass die mit ihm transportierten Werkstücke 1 eine höhere Geschwindigkeit haben als im Bereich zwischen dem Rollenpaar 8. Dadurch wird erreicht, dass die im Pufferbereich 3 mit ihren Stirnseiten 4 aneinander liegenden Werkstücke 1 vor ihrem Eintritt in die Sägestation 2 nicht mehr mit ihren Stirnseiten aneinander liegen, sondern in Transportrichtung 6 Abstand voneinander haben. In den Fig. 1 und 2 ist dies beispielhaft für zwei hintereinander liegende Werkstücke 1', 1" im Bereich der Transporteinrichtung 9 dargestellt. Das linke Werkstück 1' liegt noch mit seinem in Transportrichtung rückwärtigen Ende auf dem Transportelement 10 auf, wobei dieses Werkstückende durch die letzte Druckrolle 11 in Richtung auf das Transportelement 10 druckbelastet ist. Gleichzeitig liegt das in Transportrichtung vordere Ende dieses Werkstückes 1' auf einem Transportelement 12 auf, gegen das dieses Werkstückende mittels einer Druckrolle 13 gedrückt wird. Das Transportelement 12 und die Druckrolle 13 sind bereits Bestandteil einer Transporteinrichtung der Sägestation 2, mit der die Werkstücke 1 der Kappsäge zugeführt werden.

Am in Transportrichtung 6 rückwärtigen Ende liegt außerdem auf dem Transportelement 10 das Werkstück 1" auf, das von den entsprechenden Druckrollen 11 gegen das Transportelement 10 druckbelastet wird. Die beiden Werkstücke 1', 1" auf dem Transportelement 10 haben einen Abstand voneinander, der dadurch erreicht wird, dass die Transportgeschwindigkeit des Transportelementes 10 höher ist als die Transportgeschwindigkeit des Rollenpaares 8. Die im Pufferbereich 3 noch aneinander liegenden Werkstücke 1 werden somit auf Lücke auseinander gezogen, bevor die Werkstücke 1 mit der Transporteinrichtung 9 in die Sägestation 2 transportiert werden.

Die in der Sägestation 2 vorhandene Kappsäge führt an den Werkstücken 1 die erforderlichen Kappschnitte durch, um schlechte Holzqualitäten und/oder Holzfehler aus dem Werkstück 1 zu entfernen. Erfindungsgemäss werden die aus dem Werkstück 1 herauszuschneidenden schlechten Holzqualitäten und/oder Holzfehler in einer dem Pufferbereich 3 vorgeschalteten (nicht dargestellten) Station erfasst. Dies kann mittels Scanner oder in einer Kreidemessstation durchgeführt werden. In dieser vorgeschalteten Station werden die Werkstücke 1 auch in ihrer Länge vermessen. Die Längenmaße sowie die Stellen, an denen die Kappsägeschnitte am Werkstück 1 durchgeführt werden sollen, werden in einer Steuerung gespeichert. Die so erstellte Schnittliste wird der Sägestation 2 übermittelt, deren Kappsäge entsprechend dieser Schnittliste an den erforderlichen Stellen der Werkstücke 1 die notwendigen Kappschnitte durchführt. Außerdem wird die Schnittliste einer übergeordneten Steuerung zugeführt, mit der die Antriebe der Transporteinrichtungen 5 und 9 sowie des Rollenpaares 8 gesteuert werden.

Die Werkstücke 1 weisen eine unterschiedliche Zahl an Holzfehlern auf. Dies führt dazu, dass in der Sägestation 2 eine unterschiedliche Zahl an Kappschnitten an den Werkstücken 1 vorgenommen werden muss. Dies wiederum bedeutet, dass die Werkstücke 1 sich unterschiedlich lang in der Sägestation 2 befinden, bevor sie die Sägestation verlassen. Dementsprechend müssen die Transportgeschwindigkeiten der jeweils nachfolgenden Werkstücke 1 so eingerichtet werden, dass das nachfolgende Werkstück 1 nicht bereits dann in den Bereich der Kappsäge gelangt, während dort das vorausgehende Werkstück noch bearbeitet wird. Andererseits soll der Abstand zwischen den aufeinander folgenden Werkstücken innerhalb der Sägestation 2 möglichst klein sein, um einen maximalen Durchsatz an Werkstücken in der Sägestation 2 zu erreichen.

Um dieses Ziel vorteilhaft zu unterstützen, wird in der Sägestation 2 mittels eines (nicht dargestellten) Sensors das in Transportrichtung rückwärtige Ende des in der Sägestation 2 befindlichen Werkstückes 1 überwacht. Damit ist die Position dieses Brettendes in der Sägestation 2 bekannt.

In der Transporteinrichtung 9 befindet sich wenigstens ein weiterer (nicht dargestellter) Sensor, mit dem die Position des in der Transporteinrichtung 9 befindlichen Werkstückes 1 erfasst wird. Da außerdem die Länge des jeweiligen Werkstückes 1 zuvor schon ermittelt worden ist, kann die übergeordnete Steuerung das Rollenpaar 8 so antreiben, dass bei der Übergabe des nachfolgenden Werkstückes 1 an die Kappsäge in der Sägestation 2 der Abstand zum vorausgehenden Werkstück 1 minimiert ist. Dieser Abstand vor der Kappsäge ist so gering, dass sich die hintereinander folgenden Werkstücke 1 gerade nicht berühren.

Beim Einsatz der Vorrichtung werden die Werkstücke 1 zunächst in der dem Pufferbereich 3 vorgeschalteten Station hinsichtlich ihrer Länge vermessen. Außerdem werden in diesem Bereich schlechte Holzqualitäten und/oder Holzfehler an den Werkstücken markiert, so dass die Kappsäge in der Sägestation 2 an den erforderlichen Stellen die Kappschnitte durchführt. Die so vermessenen und markierten Werkstücke 1 gelangen auf das Transportelement 7 des Pufferbereiches 3 und werden mit ihm in Richtung auf das Rollenpaar 8 transportiert. Die Transportgeschwindigkeit der Transporteinrichtung 5 im Pufferbereich 3 ist größer als die vom Rollenpaar 8 erzeugte Transportgeschwindigkeit, so dass die Werkstücke 1 am Rollenpaar 8, d. h. am Ende des Pufferbereiches 3, aufeinander auflaufen und mit ihren Stirnseiten 4 aneinander liegen.

Die Werkstücke 1 werden durch das Rollenpaar 8 der nachgeschalteten Transporteinrichtung 9 zugeführt, die sich zwischen der Sägestation 2 und dem Rollenpaar 8 und damit dem Pufferbereich 3 befindet. Das Transportelement 10 der Transporteinrichtung 9 wird so angetrieben, dass die Transportgeschwindigkeit höher ist als die Transportgeschwindigkeit, die durch das Rollenpaar 8 erzeugt wird. Dadurch lösen sich die hintereinander liegenden Werkstücke 1 voneinander.

Von der Transporteinrichtung 9 gelangen die Werkstücke 1 in die Sägestation 2, in der die Werkstücke über eine (nur schematisch dargestellt) Transporteinrichtung 12, 13 der Kappsäge zugeführt werden. Sie nimmt an den Werkstücken 1 die zuvor gekennzeichneten Schnitte vor. Während des Sägeschnittes steht das Werkstück 1 still. Bei mehreren vorzunehmenden Schnitten wird somit das Werkstück schrittweise transportiert.

Durch den Sensor im Bereich der Transporteinrichtung 9 ist die Position des jeweils nachfolgenden Werkstückes 1 bekannt. Die Positionswerte werden zusammen mit den Längenmaßen der Werkstücke sowie die Geschwindigkeit der Transporteinrichtung 9 und des Rollenpaares 8 der Steuerung zugeführt. Aus diesen Werten errechnet die Steuerung die erforderliche Zuführgeschwindigkeit des jeweils nachfolgenden Werkstückes 1 und regelt dementsprechend die Antriebe des Rollenpaares 8 sowie der Transporteinrichtung 9. Die Zuführgeschwindigkeit des jeweils nachfolgenden Werkstückes 1 wird laufend neu in der Steuerung errechnet. Auf diese Weise werden die Werkstücke 1 von der Transporteinrichtung 9 der Sägestation 2 stets so zugeführt, dass das nachfolgende Werkstück 1 nur einen minimalen Abstand von dem vorausgehenden Werkstück 1 aufweist, das mittels der Kappsäge noch bearbeitet wird. Unter minimalem Abstand ist zu verstehen, dass die aufeinander folgenden Werkstücke 1 bei der Übergabe an die Kappsäge nur einen solchen Abstand voneinander haben, dass sie sich gerade nicht berühren. Dadurch ist bei der Übergabe der Werkstücke an die Kappsäge die Lücke zwischen den aufeinander folgenden, mit der Kappsäge zu bearbeitenden Werkstücken minimiert. Vorteilhaft erfolgt die Steuerung oder Regelung derart, dass die Werkstücke 1 ohne Stillstand der Sägestation 2 zugeführt werden. Die Zuführgeschwindigkeit der Transporteinrichtung 9 wird vorteilhaft variabel geregelt, wobei die Zuführgeschwindigkeit laufend neu in der Steuerung berechnet wird.

Je nach Bearbeitungszeit der Werkstücke 1 in der Sägestation 2 kann der Transport der jeweils nachfolgenden Werkstücke 1 auch unterbrochen bzw. angehalten werden.

Da die Werkstücke 1 zunächst im Pufferbereich 3 so gepuffert werden, dass sie mit ihren Stirnseiten 4 aneinander liegen, ist eine einfache Zuführung der Werkstücke nach dem Vermessen möglich. Das Rollenpaar 8 sorgt dafür, dass die Werkstücke 1 nach dem Vermessungsvorgang zu einem Strang zusammengefügt werden. Hierfür sind keine aufwändigen Antriebe erforderlich. Das Rollenpaar 8 sorgt nicht nur dafür, dass die Werkstücke 1 im Pufferbereich 3 in einem Strang liegen, sondern sorgt auch dafür, dass die Werkstücke 1 in Abhängigkeit von den Kappschnitten in der Sägestation 2 so an die zwischen der Sägestation 2 und dem Pufferbereich 3 liegende Transporteinrichtung 9 übergeben werden, dass diese ihrerseits die Werkstücke derart der Kappsäge in der Sägestation 2 zuführen kann, dass bei der Übergabe des jeweils nachfolgenden Werkstückes 1 an die Kappsäge die Lücke zum vorauslaufenden Werkstück 1 minimiert ist.

## Patentansprüche

1. Vorrichtung zur Durchführung von Kappschnitten an länglichen Werkstücken (1) aus Holz, mit mindestens einer Sägestation (2), die wenigstens eine Kappsäge aufweist und der mindestens eine Transporteinrichtung (5) vorgeschaltet ist, mit der die Werkstücke (1) der Sägestation (2) zugeführt werden, in der sich wenigstens eine Transporteinheit (12, 13) befindet, an die die Werkstücke (1) übergeben werden und die einen von der Transporteinrichtung (5) getrennten Antrieb aufweist, **dadurch gekennzeichnet, dass** die Transporteinrichtung (5) und die Transporteinheit (12, 13) der Sägestation (2) in Längsrichtung der länglichen Werkstücke (1) derart hintereinander liegen, dass die Werkstücke (1) in ihrer Längsrichtung transportiert werden, dass die Transporteinrichtung (5) an ihrem der Sägestation (2) und deren Transporteinheit (12, 13) zugewandten Ende mit einer Rückhalte/Staueinheit (8) versehen ist, die unabhängig von einem Transportelement (7) der Transporteinrichtung (5) antreibbar ist und eine geringere Vorschubgeschwindigkeit auf die Werkstücke (1) ausübt als das Transportelement (7), derart dass die Werkstücke (1) am in Transportrichtung vorderen Ende des Transportelementes (7) der Transporteinrichtung (5) so gestaut werden, dass aufeinander folgende Werkstücke (1) mit ihren Stirnseiten aneinanderliegend einen Strang bilden, dass zwischen der Rückhalte/Staueinheit (8) und der Sägestation (2) mindestens eine Übergabetransporteinrichtung (9) vorgesehen ist, die wenigstens ein Transportelement (10) aufweist, dessen Antrieb unabhängig oder mechanisch gekoppelt mit einer Übersetzung ins Schnelle vom Antrieb der Rückhalte/Staueinheit (8) steuer-/regelbar ist und die die Werkstücke (1) in ihrer Längsrichtung von der Rückhalte/Staueinheit (8) an die Transporteinheit (12, 13) der Sägestation (2) übergibt, und dass die Antriebe des Transportelementes (7) der Transporteinrichtung (5), des Transportelementes (10) der Übergabetransporteinrichtung (9), der Rückhalte/Staueinheit (8) und der Kappsäge an eine Steuerung angeschlossen sind, die die Kappsäge sowie die Antriebe in Abhängigkeit von einer gespeicherten Schnittliste steuert/regelt, die die Längenmaße und die schlechten Holzqualitäten und/oder Holzfehler der Werkstücke (1) enthält.

2. Vorrichtung nach Anspruch 1,
**dadurch gekennzeichnet, dass** die Rückhalte/Staueinheit (8), deren Antrieb vorteilhaft regelbar ist, ein Rollenpaar ist, von dem wenigstens eine Rolle antreibbar ist und das einen Rollenspalt aufweist, durch den die Werkstücke (1) transportierbar sind.

3. Vorrichtung nach Anspruch 2,
**dadurch gekennzeichnet, dass** die Rollen (8) unter Druckbelastung an den durch den Rollenspalt transportierten Werkstücken (1) anliegen.

4. Vorrichtung nach einem der Ansprüche 1 bis 3,
**dadurch gekennzeichnet, dass** die Übergabetransporteinrichtung (9) Druckrollen (11) aufweist, die dem Transportelement (10) der Übergabetransporteinrichtung (9) gegenüberliegen und unter Druck auf den Werkstücken (1) aufliegen.

5. Vorrichtung nach einem der Ansprüche 1 bis 4,
**dadurch gekennzeichnet, dass** die Länge des Transportelementes (10) der Übergabetransporteinrichtung (9) mindestens der maximalen Länge der Werkstücke (1) entspricht.

6. Vorrichtung nach einem der Ansprüche 1 bis 5,
**dadurch gekennzeichnet, dass** im Bereich der Übergabetransporteinrichtung (9) wenigstens ein Sensor, vorzugsweise eine Fotozelle, vorgesehen ist, die die Position der Werkstücke (1) auf dem Transportelement (10) erfasst.

7. Verfahren zur Durchführung von Kappschnitten an länglichen Werkstücken (1) aus Holz, insbesondere mit einer Vorrichtung nach einem der Ansprüche 1 bis 6, bei dem die Länge der Werkstücke (1) sowie Fehler in den Werkstücken (1) in einer Schnittliste erfasst, die einer Steuerung zugeführt wird und die Werkstücke (1) anschließend so in die Sägestation (2) transportiert werden, dass die Lücke zwischen aufeinanderfolgenden Werkstücken (1) bei der Übergabe an die Kappsäge minimiert ist,
**dadurch gekennzeichnet, dass** die Werkstücke (1) auf ihrem Weg von einer Transporteinrichtung (5) bis zur Übergabe an eine Transporteinheit (12, 13) in der Sägestation (2) in ihrer Längsrichtung transportiert werden, dass die Werkstücke (1) an dem in Transportrichtung der Werkstücke (1) vorderen Ende mittels einer Rückhalte/Staueinheit (8) so gestaut werden, dass die Werkstücke (1) unter Bildung eines Stranges mit ihren Stirnseiten (4) aneinander liegen, dass die Werkstücke (1) in Transportrichtung hinter der Rückhalte/Staueinheit (8) von einer Übergabetransportvorrichtung (9) übernommen werden, die die aneinanderliegenden Werkstücke (1) so beschleunigt, dass sie wieder Abstand voneinander haben und der Transporteinheit (12, 13) der Sägestation (2) übergibt und dass die Antriebe der Transporteinrichtung (5), der Rückhalte/Staueinheit (8), der Übergabetransporteinrichtung (9) und der Transporteinheit (12, 13) in der Sägestation (2) von der Steuerung in Abhängigkeit von der Schnittliste gesteuert/geregelt werden, wobei der Antrieb der Übergabetransporteinrichtung (9) vom Antrieb der Transporteinrichtung (12, 13) in der Sägestation (2) entkoppelt ist.

8. Verfahren nach Anspruch 7,
**dadurch gekennzeichnet, dass** die Beschleunigung der Werkstücke (1) in Abhängigkeit vom Transport der Werkstücke (1) in der Sägestation (2) im Bereich der Kappsäge durchgeführt wird.

9. Verfahren nach Anspruch 7 oder 8,
**dadurch gekennzeichnet, dass** die Zuführgeschwindigkeit des jeweils nachfolgenden Werkstückes (1) in der Übergabetransporteinrichtung (9) vorzugsweise variabel geregelt wird.

10. Verfahren nach einem der Ansprüche 7 bis 9,
**dadurch gekennzeichnet, dass** die Zuführgeschwindigkeit des jeweils nachfolgenden Werkstückes (1) in der Übergabetransporteinrichtung (9) laufend in der Steuerung neu errechnet wird.

11. Verfahren nach einem der Ansprüche 7 bis 10,
**dadurch gekennzeichnet, dass** die Steuerung mit einer fließenden Positionsverfolgung die Werkstücke (1) arbeitet .

12. Verfahren nach einem der Ansprüche 7 bis 11,
**dadurch gekennzeichnet, dass** die erfassten und abgespeicherten Werte der Schnittliste zur Regelung der Zuführgeschwindigkeit der Werkstücke (1) herangezogen werden.

13. Verfahren nach einem der Ansprüche 7 bis 12,
**dadurch gekennzeichnet, dass** die nachfolgenden Werkstücke ohne Unterbrechung der Zuführgeschwindigkeit der Sägestation (2) zugeführt werden.

## Claims

1. A device for making chop cuts in longitudinal workpieces (1) made of wood, with at least one sawing station (2) which features at least one chop saw and which is arranged downstream of at least one transport device (5), by means of which the workpieces are supplied to the sawing station (2) wherein at least one transport unit (12, 13), to which the workpieces (1) are transferred, is located in said sawing station and features a drive separate from the transport device (5),
**characterised in that** the transport device (5) and the transport unit (12, 13) of the sawing station (2) are, in the longitudinal direction of the longitudinal workpieces (1), arranged one behind the other in such a way that the workpieces (1) are transported in their longitudinal direction, **in that** the transport device (5) at its end facing the sawing station (2) and its transport unit (12, 13) is provided with a retaining/accumulating unit (8) which can be driven independently of the transport element (7) of the transport device (5) and exerts a smaller supply speed on the workpieces (1) than the transport element (7), so that the workpieces (1) at the front end of the transport element (7) of the transport device (5) in the direction of transporting are accumulated in such a way that following workpieces (1) with their end faces in contact with each other form a line, that between the retaining/accumulating unit (8) and the sawing station (2) at least one transfer transport element (9) is provided, which comprises at least one transport element (10), the drive of which, independently or mechanically coupled with a transmission into fast, is controlled/adjusted by the drive of the retaining/accumulating unit (8) and which transfers the workpieces (1) in their longitudinal direction from the retaining/accumulating unit (8) to the transport unit (12, 13) of the sawing station (2), and **in that** the drives of the transport element (7) of the transport device (5), of the transport element (10) of the transfer transport device (9), of the retaining/ accumulating unit (8) and of the chap saw are connected to a control unit which controls/regulates the chop saw as well as the drives as a function of a stored cutting list which contains the length dimensions and the poor wood qualities and/or wood defects of the workpieces (1).

2. The device according to claim 1,
**characterised in that** the retaining/accumulating unit (8), the drive of which can advantageously be regulated, is a pair of rollers, of which at least one roller can be driven, and which has a roller gap through which the workpieces (1) can be driven.

3. The device according to claim 2,
**characterised in that** the rollers (8) contact the workpieces (1) being transported through the roller gap under pressure.

4. The device according to any one of claims 1 to 3,
**characterised in that** the transfer transport device (9) has pressure rollers (11) which are opposite the transport element (10) of the transfer transport device (9) and are contact the workpieces (1) under pressure.

5. The device according to any one of claims 1 to 4,
**characterised in that** the length of the transport element (10) of the transfer transport device (9) at least corresponds at least to the maximum length of the workpieces (1).

6. The device according to any one of claims 1 to 5,
**characterised in that** in the area of the transfer transport device (9) at least one sensor, preferably a photo cell, is provided that records the position of the workpieces (1) on the transport element (10).

7. A method of producing chop cuts in longitudinal workpieces (1) made of wood, in particular with a device according to any one of claims 1 to 6, in which the length of the workpieces (1) as well as defects in the workpieces (1) are recorded in a cut list, which is supplied to a control unit, and the workpieces (1) are then transported into the sawing station (2) in such a way that the gap between successive workpieces (1) is minimised on transfer to the chop saw,
**characterised in that** on their way from a transport device (5) to transfer at a transport unit (12, 13) in the saw station (2) the workpieces (1) are transported in their longitudinal direction, **in that** at the front end in the direction of transporting the workpieces (1) are accumulated by means of a retaining/accumulating unit (8) in such a way, that the working pieces (1) lie with their face ends (4) abutting each other forming a line, that the workpieces (1) behind the retaining/accumulating unit (8) are taken over by a transfer transport device (9) which accelerates the abutting workpieces (1) in such a way that they are again spaced apart from one another and transfers them to the transport unit (12, 13) of the saw station (2), and **in that** the drives of the transport device (5), of the retaining/accumulating unit (8), of the transfer transport device (9) and of the transport unit (12, 13) in the sawing station (2) are controlled/regulated by the control unit as a function of the cut list, wherein the drive of the transfer transport device (9) is decoupled from the drive of the transport device (12, 13) in the sawing station (2).

8. The method according to claim 7,
**characterised in that** the acceleration of the workpieces (1) is carried out as a function of the transport of the workpieces (1) in the sawing station (2) in the area of the chop saw.

9. The method according to claim 7 or 8,
**characterised in** the supply speed of the respective trailing workpiece (1) in the transfer transport device (9) is preferably variably regulated.

10. The method according to any one of claims 7 to 9,
**characterised in that** the supply speed of the respective trailing workpiece (1) in the transfer transport device (9) is continuously newly calculated in the control unit.

11. The method according to any one of claims 7 to 10,
**characterised in that** the control unit operates with continuous position tracking of the workpieces (1)

12. The method according to any one of claims 7 to 11, **characterised in that** the recorded and stored values of the cut list are used for regulating the supply speed of the workpieces (1).

13. The method according to any one of claims 7 to 12,
**characterised in that** the trailing workpieces are supplied to the sawing station (2) without interruption of the supply speed.

## Revendications

1. Dispositif d'exécution de coupes transversales sur des pièces allongées (1) en bois, comportant au moins une station de sciage (2) qui présente au moins une scie transversale et en amont de laquelle est installé au moins un dispositif de transport (5) grâce auquel les pièces (1) sont acheminées à la station de sciage (2) dans laquelle se trouve au moins une unité de transport (12, 13) à laquelle les pièces (1) sont transférées et qui présente une propulsion séparée de celle du dispositif de transport (5),
**caractérisé en ce que** le dispositif de transport (5) et l'unité de transport (12, 13) de la station de sciage (2) se succèdent dans le sens longitudinal des pièces allongées (1) de manière à ce que les pièces (1) soient transportées dans le sens longitudinal, que le dispositif de transport (5) est pourvu à son extrémité tournée vers la station de sciage (2) et son unité de transport (12, 13) est pourvu d'une unité de retenue/d'accumulation (8) qui peut être entraînée indépendamment d'un élément de transport (7) du dispositif de transport (5) et exerce sur les pièces (1) une vitesse d'avancement plus faible que l'élément de transport (7) de manière à ce que les pièces (1) s'accumulent à l'extrémité avant dans le sens de transport de l'élément de transport (7) du dispositif de transport (5), que les pièces successives (1) forment une chaîne par leur faces avant juxtaposées, qu'il est prévu, entre l'unité de retenue/d'accumulation (8) et la station de sciage (2), au moins un dispositif de transport de transfert (9) qui présente au moins un élément de transport (10) dont la propulsion peut être commandée/réglée indépendamment ou en accouplement mécanique par un passage en mode rapide de la propulsion de l'unité de retenue/d'accumulation (8) et qui transfère les pièces (1) dans son sens longitudinal de l'unité de retenue/d'accumulation (8) à l'unité de transport (12, 13) de la station de sciage (2) et que les propulsions de l'élément de transport (7) du dispositif de transport (5), de l'élément de transport (10) du dispositif de transport de transfert (9), de l'unité de retenue/d'accumulation (8) et de la scie transversale sont raccordées à une commande qui commande/règle la scie transversale de même que les propulsions en fonction d'une liste de coupes enregistrée qui contient les dimensions en longueur et les mauvaises qualités du bois et/ou les défauts du bois des pièces (1).

2. Dispositif selon la revendication 1,
**caractérisé en ce que** l'unité de retenue/d'accumulation (8) dont la propulsion est avantageusement réglable est une paire de rouleaux dont au moins un rouleau peut être entraîné et qui présente un interstice entre les rouleaux à travers lequel les pièces (1) peuvent être transportées.

3. Dispositif selon la revendication 2,
**caractérisé en ce que** les rouleaux (8) sont en contact sous pression avec les pièces (1) transportées dans l'interstice entre les rouleaux.

4. Dispositif selon une des revendications 1 à 3,
**caractérisé en ce que** le dispositif de transport de transfert (9) présente des rouleaux compresseurs (11) qui sont opposés à l'élément de transport (10) du dispositif de transport de transfert (9) et reposent sous pression sur les pièces (1).

5. Dispositif selon une des revendications 1 à 4,
**caractérisé en ce que** la longueur de l'élément de transport (10) du dispositif de transport de transfert (9) équivaut au moins à la longueur maximale des pièces (1).

6. Dispositif selon une des revendications 1 à 5,
**caractérisé en ce que**, au niveau du dispositif de transport de transfert (9), il est prévu au moins un capteur, de préférence une cellule photoélectrique, qui détecte la position des pièces (1) sur l'élément de transport (10).

7. Procédé de réalisation de coupes transversales sur des pièces allongées (1) en bois, comportant en particulier un dispositif selon une des revendications 1 à 6, dans lequel la longueur des pièces (1) et les erreurs des pièces (1) sont enregistrées dans une liste de coupes qui est acheminée à une commande et les pièces (1) sont ensuite transportées dans la station de sciage (2) de manière à ce que l'intervalle entre les pièces successives (1) soit minimisé lors du transfert à la scie transversale,
**caractérisé en ce que** les pièces (1) sont transportées sur leur chemin par un dispositif de transport (5) jusqu'à leur transfert à une unité de transport (12, 13) dans la station de sciage (2) dans leur sens longitudinal, que les pièces (1) sont accumulées à l'extrémité avant dans le sens de transport des pièces (1) au moyen d'une unité de retenue/d'accumulation (8) de manière à ce que les pièces (1) se touchent par leur face avant (4) en formant une chaîne, que les pièces (1) sont prélevées dans le sens de transport en aval de l'unité de retenue/d'accumulation (8) par un dispositif de transport de transfert (9) qui accélère les pièces juxtaposées (1) de manière à ce qu'il y ait à nouveau un intervalle entre elles et les transfère à l'unité de transport (12, 13) de la station de sciage (2) et que les propulsions du dispositif de transport (5), de l'unité de retenue/d'accumulation (8), du dispositif de transport de transfert (9) et de l'unité de transport (12, 13) dans la station de sciage (2) soient commandées/réglées par la commande en fonction de la liste de coupes, la propulsion du dispositif de transport de transfert (9) étant désaccouplée de la propulsion du dispositif de transport (12, 13) dans la station de sciage (2).

8. Procédé selon la revendication 7,
**caractérisé en ce que** l'accélération des pièces (1) est réalisée en fonction du transport des pièces (1) dans la station de sciage (2) au niveau de la scie transversale.

9. Procédé selon la revendication 7 ou 8,
**caractérisé en ce que** la vitesse d'acheminement de la pièce respectivement suivante (1) dans le dispositif de transport de transfert (9) est de préférence réglée de manière variable.

10. Procédé selon une des revendications 7 à 9,
**caractérisé en ce que** la vitesse d'acheminement de la pièce respectivement suivante (1) dans le dispositif de transport de transfert (9) est recalculée en permanence dans la commande.

11. Procédé selon une des revendications 7 à 10,
**caractérisé en ce que** la commande fonctionne avec un suivi continu de la position des pièces (1).

12. Procédé selon une des revendications 7 à 11,
**caractérisé en ce que** les valeurs détectées et enregistrées de la liste de coupes sont utilisées pour le réglage de la vitesse d'acheminement des pièces (1).

13. Procédé selon une des revendications 7 à 12,
**caractérisé en ce que** les pièces suivantes sont acheminées sans interruption de la vitesse d'acheminement à la station de sciage (2).
